# EUROPÄISCHE PATENTSCHRIFT

(11) **EP 0 891 471 B1**
(45) Veröffentlichungstag und Bekanntmachung des Hinweises auf die Patenterteilung: **26.06.2002**
(21) Anmeldenummer: 97918065.0
(22) Anmeldetag: 02.04.1997
(51) Int. Cl.: F01D 25/26, F01D 3/04

(54) **VERFAHREN UND VORRICHTUNG ZUM SCHUBAUSGLEICH BEI EINER TURBOMASCHINE**
THRUST-COMPENSATING PROCESS AND DEVICE FOR TURBOMACHINES
PROCEDE ET DISPOSITIF COMPENSATEURS DE LA POUSSEE D'UNE TURBOMACHINE

(30) Priorität: 11.04.1996 DE 19614335
(43) Veröffentlichungstag der Anmeldung: 20.01.1999
(73) Patentinhaber: SIEMENS AKTIENGESELLSCHAFT, 80333 München (DE)
(72) Erfinder: REMBERG, Axel, D-45470 Mülheim a.d. Ruhr (DE)
(86) Internationale Anmeldenummer: DE9700674
(87) Internationale Veröffentlichungsnummer: WO9738209

(56) Entgegenhaltungen:
- DE-A- 2 218 500
- DE-B- 1 152 703
- DE-C- 281 253
- FR-A- 1 094 273

## Beschreibung

Die vorliegende Erfindung betrifft ein Verfahren und eine Vorrichtung bei einer Turbomaschine mit einem Außen- und einem Innengehäuse bzw. Leitschaufelträger zum Schubausgleich. Insbesondere liegt das Anwendungsgebiet der Erfindung bei Turbokraftmaschinen in Topfbauweise, wobei der Druck eines durch die Turbomaschine durchströmenden Fluides eine Axialkraft in Längsrichtung der Welle mindestens auf das Innengehäuse verursacht.

Es ist bekannt, daß bei Turbomaschinen mit einem hohen Innendruck das Gehäuse in ein Innen- und ein Außengehäuse aufgeteilt wird. In der DE 22 18 500 ist ein mehrschaliges Gehäuse einer Dampfturbine für hohe Dampfdrücke und Dampftemperaturen beschrieben. Bei der vorliegenden Konstruktion der Hochdruckturbine in Topfbauart tritt der Frischdampf mit hohem Druck in das Innegehäuse ein. Nach einer Expansion von ca. 20% des gesamten Gefälles der Teilturbine wird der Dampf durch Bohrungen in das Außengehäuse geführt und preßt so im Bereich des weiteren Expansionsverlaufes das Innengehäuse im Bereich der Teilfugen zusammen. Bei unterkritischen Dampfzuständen wird die Konstruktion mit Leitschaufelträger gewählt. Hierbei steht der volle Frischdampfdruck im Raum zwischen Innen- und Außengehäuse an und preßt so die beiden Trägerhälften zusammen. Im weiteren Verlauf der Beschreibung umfaßt der Begriff "Innengehäuse" auch immer die konstruktive Lösung mit Leitschaufelträger. Die an verschiedenen Flächen angreifenden Drücke sorgen nun in ihrer Überlagerung weiterhin für einen resultierenden Schub auf die Bauteile, der durch entsprechende Vorrichtungen am Innengehäuse und/oder Außengehäuse und/oder an der Welle aufgefangen werden muß. Dazu ist es weiterhin bekannt, daß der Zwischenraum zwischen dem Innenund dem Außengehäuse gegen die Austrittsseite des durch die Turbomaschine durchströmenden Fluides abgedichtet ist, so daß vom Innengehäuse der Differenzdruck zwischen Ein- und Austritt aufzunehmen ist, während das Außengehäuse abströmseitig dem Austrittsdruck und einströmseitig dem Druck zwischen Außen- und Innengehäuse gegenüber dem Atmosphärendruck standhalten muß. Die in den verschiedenen Räumen einer Turbomaschine anliegenden Drücke sorgen für hohe Axialkräfte, die über entsprechende Vorrichtungen, wie z. B. Bajonettringe, Gewinderinge, Uhde-Brettschneider-Verschlüsse oder Verschraubungen auf das Außengehäuse oder andere geeignete Vorrichtungen übertragen werden müssen. Diese Kräfte verursachen neben möglichen großen Verformungen auch hohe Flächenpressungen an entsprechenden Abstützungen.

Die DE 22 18 500 beispielsweise offenbart ein mehrschaliges Gehäuse einer Dampfturbine für hohe Dampfdrücke und Dampftemperaturen. Eine Innenschale wird mittels eines Stützringes gegen das Außengehäuse verspannt und somit axial fixiert. Die US 3,754,833 wiederum bzw. ihre Prioritätsschrift, die DE 20 54 465, beschreibt eine Einrichtung zur radial-zentrisch wärmebeweglichen Lagerung und Zentrierung von Wellendichtungsgehäusen an äußeren Gehäuseschalen von Turbomaschinen. Die dort dargestellte Turbine weist ein Topfgehäuse mit einer achsnormalen Teilfuge auf. Ein die Leitschaufeln tragendes Innengehäuse wird in dem Topfgehäuse an einer Lagerund Zentrierstelle eingesetzt. Diese Zentrierstelle wird durch einen Uhde-Brettschneider-Verschluß ausgebildet. Im Bereich der Wellendurchführungen durch das Topfgehäuse befinden sich Wellendichtungsgehäuse, auf denen Dichtungsdeckel aufgesetzt sind. Bypasskanäle im Innengehäuse dienen zum Axialschubausgleich.

Der Bauaufwand bei Turbomaschinen zum Auffangen der Axialkräfte ist, wie oben ausgeführt, insgesamt sehr hoch. Da der Wirkungsgrad einer Turbomaschine durch Strömungsverluste nun stark beeinflußt wird, müssen die Schubkräfte weiterhin so aufgefangen werden, daß bei entsprechenden Wärmedehnungen der Welle und des Innen- und Außengehäuses sich nur möglichst kleine Radialspalte an den Schaufelenden ergeben.

Aufgabe der vorliegenden Erfindung ist daher die Schaffung eines Verfahrens zum Schubausgleich bei einer Turbomaschine sowie eine entsprechende Ausgestaltung derselben. Insbesondere soll die Erfindung auftretende Axialkräfte in Längsrichtung der Welle ausgleichen.

Diese Aufgabe wird durch ein Verfahren mit den Merkmalen des Anspruches 1 und durch eine Turbomaschine mit den Merkmalen des Anspruches 6 gelöst. Vorteilhafte Ausgestaltungen und Weiterbildungen sind in den jeweils abhängigen Ansprüchen beschrieben.

Die Erfindung sieht vor,daß mindestens eine erste Fläche des Äußeren eines Teiles des Innengehäuses zu einem Axialschubausgleich in zwei Teilflächen zum Axialschubausgleich unterteilt wird, die jeweils mit unterschiedlichem Druck beaufschlagt werden, wobei eine Abgrenzung zwischen beiden Drücken durch mindestens ein Mittel, insbesondere eine Dichtung, verursacht wird. Bevorzugt wird das Äußere eines Teiles des Innengehäuses mit einem Druck zum Axialschubausgleich beaufschlagt, der mindestens so groß wie der Austrittsdruck des Fluides ist, und vorzugsweise ungefähr so groß wie der Eintrittsdruck.

In einer vorteilhaften Ausführung der Erfindung wirkt der Druck zum Axialschubausgleich der Axialkraft des Austrittsdruckes am Innengehäuse entgegen. Aufgrund der Überlagerung beider Drücke ergibt sich ein verringerter resultierender Druck, der damit auch nur einen geringeren Schub verursacht. Dieser Axialschubausgleich ist insbesondere am Innengehäuse der Turbomaschine durchführbar. Dadurch wird erreicht, daß der bisherige hohe Bauaufwand zur Fixierung des Innengehäuses verringert werden kann. Die an den Fixierelementen auftretenden Flächenpressungen sind daher geringer und führen deswegen auch zu geringeren Verformungen. In einer vorteilhaften Weiterentwicklung der Erfindung wird der Druck auf den äußeren Teil des Innengehäuses entsprechend den Betriebsbedingungen wie beispielsweise Voll- oder Teillast eingestellt. Durch geeignete Steuerung des Druckes ist dann der am Innengehäuse auftretende Axialschub einstellbar.

Neben der Beaufschlagung eines äußeren Teiles des Innengehäuses mit einem Druck zum Axialschubausgleich wird weiterhin eine Begrenzung der Abmessung dieses äußeren Teiles durch das geeignete Mittel, vorzugsweise eine Dichtung, vorgenommen. Der Axialschubausgleich des Innengehäuses ist dadurch nicht nur über den Druck beeinflußbar, sondern auch über die dem Druck zur Verfügung stehende wirkende Fläche zur Bildung einer Axialkraft. Diese wirkende Fläche als erste Fläche wird nun durch das Mittel in die zwei Teilflächen unterteilt. Vorzugsweise umfaßt die wirkende Fläche dabei mindestens einen Teil der äußeren Stirnfläche des Innengehäuses. Je nach Auslegung der Maschine besteht damit die Möglichkeit, eine geeignete Abmessung des äußeren Teiles des Innengehäuses zum Axialschubausgleich vorzunehmen, um diesen Schub so gering wie möglich zu halten. Entsprechend den jeweiligen Dampfparametern einer Teilturbine ist der Axialschub ebenfalls durch Variation der Flächen, festgelegt mittels des Durchmessers eines oder zweier I-Ringdichtungen, ebenfalls einstellbar. Die Dichtung selbst wird somit mit Druck beaufschlagt und insbesondere belastet. Aufgrund der Dichtung ist der auf beiden Teilflächen jeweils wirkende Druck auch zwischen Innenund Außengehäuse aufbringbar.

Weitere Vorteile und Eigenschaften der Erfindung werden anhand der folgenden Zeichnungen erläutert. Vorteilhafte Ausgestaltungen der Erfindung sind durch Kombinationen der offenbarten Merkmale möglich. Es zeigen:
- Figur 1: eine erfindungsgemäße stationäre Hochdruckturbine in Topfbauweise und
- Figur 2: eine schematische Anordnung eines Turbinenstranges.

Figur 1 zeigt als Ausführungsbeispiel einer erfindungsgemäßen Turbomaschine 1 eine Hochdruckturbine 1 in Topfbauweise, welche ein Innengehäuse 2 und ein Außengehäuse 3 aufweist. Das durch die Turbomaschine 1 durchströmende Fluid 4 tritt mit dem Eintrittsdruck P1 ein und verläßt die Hochdruckturbine 1 wieder mit dem Austrittsdruck P2. Die Druckdifferenz zwischen dem Ein- und dem Austrittsdruck führt zu einem Axialschub nicht nur an dem Innengehäuse 2 sondern auch an der Welle 5. Je nach Art der Leit- und Laufschaufeln findet dort ein unterschiedlicher Druckabbau des hindurchströmenden Fluides 4 statt, der sich auf die Welle 5 und das Innengehäuse 2 auswirkt. Das Innengehäuse 2 weist an seiner Außenseite eine Fläche A1 auf, die mit dem Eintrittsdruck P1 beaufschlagt wird. Ein Druck auf die Fläche A1 ist bevorzugt mindestens so groß wie der Austrittsdruck P2 des Fluides 4 aus der Turbomaschine 1. Insbesondere kann der Druck auf der Fläche A1 auch so groß wie der Eintrittsdruck des Fluides und/oder ein Druck im Inneren des Innengehäuses 2 sein. Vorzugsweise umfaßt die Fläche A1 einen Teil der Stirnfläche des Innengehäuses 2. Der auf dieser Fläche A1 entstehende Axialschub überlagert die an der Fläche A2' entstandene Axialkraft am Innengehäuse 2, wodurch ein Axialschubausgleich an diesem stattfindet. Die Fixierung 6 des Innengehäuses 2 gegenüber dem Außengehäuse 3 ist aufgrund dieses Axialschubausgleiches geringeren Flächenpressungen unterworfen. Dieses erlaubt vielfältige Konstruktionsmöglichkeiten zur Einleitung einer Axialschubkraft in das Außengehäuse 3, z. B. können die im früheren Stand der Technik verwendeten Stützringe entfallen. Der Gesamtaufbau einer derartigen erfindungsgemäßen Turbomaschine läßt sich somit aufgrund des verbesserten Axialschubausgleiches vereinfachen.

In der in der Figur 1 dargestellten Erfindung wird die axialdruckübertragende Fläche A1 des äußeren Teiles des Innengehäuses 2 durch ein, um die Welle 5 herum angeordnetes Mittel 7 begrenzt. Dieses Mittel 7, vorteilhafterweise eine Dichtung, begrenzt den angreifenden Druck P1 auf die axialdruckübertragende Fläche A1, so daß durch Verwendung des Mittels 7 ein genau definierter Axialschubausgleich stattfinden kann. Weiterhin bietet der Einsatz eines derartigen Mittels 7 die Möglichkeit, eine weitere Fläche A3 an dem äußeren Teil des Innengehäuses 2 mit einem weiteren Druck P3 zu beaufschlagen. Der Druck P3 in Verbindung mit der Fläche A3 erzeugt dann ebenfalls einen Beitrag zum Axialschubausgleich. Die Flächen A1 und A3 zusammen bilden daher im Sinne der Erfindung eine erste Fläche des äußeren Teiles des Innengehäuses 2 aus. Die Flächen A1 und A3 einzeln sind dann die Teilflächen.

Der Druck P3, der gegenüber dem Druck P1 vorteilhafterweise niedriger ist, dient als Sperrdruck. Druck- und Strömungsverluste über der oder den Dichtungen als Mittel 7 können mittels dieser vorteilhaften Druckstufung verringert werden. Dadurch ist die Dichtung, insbesondere eine I-Ringdichtung nicht nur mit Druck beaufschlagbar, sondern auch mit dem Druck belastbar. Durch Verwendung mehrerer Mittel 7 können für eine günstige Druckstufung auch weitere, voneinander getrennte Flächen zum Axialschubausgleich geschaffen werden, wie dieses durch das gestrichelte Mittel 7 mit der Fläche A3' und dem Druck P3' angedeutet ist. Aufgrund der Baugeometrie der Turbomaschine 1 wird die Dichtung 7 vorteilhafterweise zwischen dem inneren Teil des Außengehäuses 3 und dem äußeren Teil des Innengehäuses 2 angebracht, insbesondere so, daß sie direkten Kontakt zu dem Innengehäuse 2 und dem Außengehäuse 3 hat. Als Dichtung 7 bietet sich eine I-Ringdichtung an, deren Durchmesser D von der, die gewünschte Axialkraft übertragenden Fläche A1 bzw. A3 abhängt. Eine vorteilhafte Ausgestaltung der Erfindung sieht vor, daß ein Axialschubausgleich nicht nur an dem Innengehäuse 2 sondern ebenfalls an der Welle 5 stattfindet. Dazu ist die Turbomaschine so gestaltet, daß eine axialdruckübertragende Fläche A2'' mit dem Austrittsdruck P2 beaufschlagt wird. So kann der, aufgrund der Druckdifferenz des Eintrittsdruckes P1 und des Austrittsdrukkes P2 über den Schaufeln, auftretende Axialschub an der Welle 5 zumindest teilweise ausgeglichen werden.

Figur 2 zeigt in einer schematischen Darstellung die Anordnung eines Hochdruckteils HD, eines Mitteldruckteiles MD und eines Niederdruckteiles ND einer Turbine auf einer Welle. Diese Darstellung verdeutlicht, daß die Kräfte aus dem Druck P1 auf die Fläche A1 und aus dem Druck P3 auf die Fläche A3 in negativer X-Richtung wirken. Die Kraft aus dem Druck P2 auf die Fläche A2'' wirkt dagegen diesen Kräften in positiver X-Richtung entgegen. Die Erfindung ist somit nicht nur an einer Teilturbine, sondern vielmehr auch an einem Strang von hintereinander geschalteten Turbomaschinen zum Axialschubausgleich anwendbar.

## Patentansprüche

1. Verfahren zum Axialschubausgleich bei einer Turbomaschine (1) mit einem Außen- (3) und einem Innengehäuse (2) beziehungsweise Leitschaufelträger, insbesondere einer Turbokraftmaschine in Topfbauweise, wobei der Druck eines durch die Turbomaschine strömenden Fluides (4) eine Axialkraft in Längsrichtung der Welle (5) mindestens auf das Innengehäuse (2) verursacht und ein Äußeres eines Teiles des Innengehäuses (2) mit einem Druck zum Axialschubausgleich beaufschlagt wird,
**dadurch gekennzeichnet, daß** mindestens eine erste Fläche (A1+A3) des Äußeren des Teiles des Innengehäuses (2) zu einem Axialschubausgleich in zwei Teilflächen (A1, A3) zum Axialschubausgleich unterteilt wird, die jeweils mit unterschiedlichem Druck (P1, P3) beaufschlagt werden, wobei eine Abgrenzung zwischen beiden Drücken (P1, P3) durch mindestens ein Mittel (7), insbesonders eine Dichtung, verursacht wird.

2. Verfahren nach Anspruch 1,
**dadurch gekennzeichnet, daß** das Mittel (7) selbst, insbesondere eine I-Ringdichtung, mit Druck (P1, P3) beaufschlagt, insbesondere belastet, wird.

3. Verfahren nach Anspruch 1 oder 2,
**dadurch gekennzeichnet, daß** der auf beiden Teilflächen (A1, A3) jeweils wirkende Druck (P1, P3) zwischen Innen- (2) und Außengehäuse (3) aufgebracht wird.

4. Verfahren nach einem der vorherigen Ansprüche,
**dadurch gekennzeichnet, daß** der Druck (P1, P3) auf der Teilfläche (A1, A3) des Äußeren des Teiles des Innengehäuses (2) entsprechend einer jeweiligen Betriebsbedingung der Turbomaschine eingestellt wird.

5. Verfahren nach einem der vorhergehenden Ansprüche,
**dadurch gekennzeichnet, daß** der Druck (P1, P3) auf eine Stirnfläche des Innengehäuses (2) aufgebracht wird.

6. Turbomaschine (1) mit einem Außen- (3) und einem Innengehäuse (2) beziehungsweise Leitschaufelträger, insbesondere eine Turbokraftmaschine in Topfbauweise, wobei der Austrittsdruck (P2) eines durch die Turbomaschine (1) strömenden Fluides (4) eine Axialkraft in Längsrichtung der Welle (5) mindestens auf das Innengehäuse (2) verursacht,
**dadurch gekennzeichnet, daß** ein Mittel (7) zwei axialdruckübertragende Teilflächen (A1, A3) einer ersten Fläche (A1+A3) an einem Äußeren eines Teiles des Innengehäuses (2) voneinander trennt, die jeweils zu einem Axialschubausgleich (5) beitragen.

7. Turbomaschine nach Anspruch 6,
**dadurch gekennzeichnet, daß** die beiden axialdruckübertragenden Teilflächen (A1, A3) mit jeweils unterschiedlichem Druck (P1, P3) beaufschlagbar sind.

8. Turbomaschine nach Anspruch 7,
**dadurch gekennzeichnet, daß** das Mittel (7) mit Druck (P1, P3) beaufschlagbar ist, insbesondere mit zwei unterschiedlichen Drücken gleichzeitig.

9. Turbomaschine nach Anspruch 7 oder 8,
**dadurch gekennzeichnet, daß** das Mittel (7) zwischen dem Innengehäuse (2) und dem Außengehäuse (3) angeordnet ist, insbesondere so, daß es direkten Kontakt zu dem Innengehäuse (2) und dem Außengehäuse (3) hat.

10. Turbomaschine nach einem der Ansprüche 6 bis 9,
**dadurch gekennzeichnet, daß** das Mittel (7) eine Dichtung, vorzugsweise eine I-Ringdichtung, ist, die insbesondere um die Welle (5) herum angeordnet ist.

11. Turbomaschine nach einem der Ansprüche 6 bis 10,
**dadurch gekennzeichnet, daß** die druckübertragende Teilfläche (A1, A3) zum Schubausgleich zumindest teilweise eine Stirnfläche des Innengehäuses umfaßt.

12. Turbomaschine nach einem der Ansprüche 6 bis 11,
**dadurch gekennzeichnet, daß** die druckübertragende Teilfläche (A1, A3) zum Schubausgleich mit dem Eintrittsdruck (P1) oder mit einem Druck aus dem Inneren des Innengehäuses (2) beaufschlagbar ist.

## Claims

1. Method for axial thrust compensation on a turbomachine (1) with an outer casing (3) and an inner casing (2) or blade carrier, in particular a turbo engine of pot-type construction, the pressure of a fluid (4) flowing through the turbomachine causing an axial force in the longitudinal direction of the shaft (5), at least on the inner casing (2), and an exterior of part of the inner casing (2) being subjected to a pressure for axial thrust compensation, **characterized in that** at least one first area (A1+A3) of the exterior of the part of the inner casing (2) being divided for axial thrust compensation into two partial areas (A1, A3) for axial thrust compensation, each of which is subjected to a different pressure (P1, P3), separation between the two pressures (P1, P3) being brought about by at least one means (7), in particular a seal.

2. Method according to Claim 1, **characterized in that** the means (7) itself, in particular an I-ring seal, is subjected to pressure (P1, P3), in particular subjected to pressure loading.

3. Method according to Claim 1 or 2, **characterized in that** the respective pressure (P1, P3) acting on the two partial areas (A1, A3) are applied between the inner casing (2) and the outer casing (3).

4. Method according to one of the preceding claims, **characterized in that** the pressure (P1, P3) on the partial area (A1, A3) of the exterior of the part of the inner casing (2) is set in accordance with a respective operating condition of the turbomachine.

5. Method according to one of the preceding claims, **characterized in that** the pressure (P1, P3) is applied to an end face of the inner casing (2).

6. Turbomachine (1) with an outer casing (3) and an inner casing (2) or blade carrier, in particular a turbo engine of pot-type construction, the outlet pressure (P2) of a fluid (4) flowing through the turbomachine (1) causing an axial force in the longitudinal direction of the shaft (5), at least on the inner casing (2), **characterized in that** a means (7) divides two partial areas (A1, A3) of a first area (A1+A3), which transmit axial pressure, on an exterior of part of the inner casing (2), each of which areas contributes to axial thrust compensation (5).

7. Turbomachine according to Claim 6, **characterized in that** the two partial areas (A1, A3) which transmit axial pressure can each be subjected to a different pressure (P1, P3).

8. Turbomachine according to Claim 7, **characterized in that** the means (7) can be subjected to pressure (P1, P3), in particular two different pressures simultaneously.

9. Turbomachine according to Claim 7 or 8, **characterized in that** the means (7) is arranged between the inner casing (2) and the outer casing (3), in particular in such a way that it has direct contact with the inner casing (2) and the outer casing (3).

10. Turbomachine according to one of Claims 6 to 9, **characterized in that** the means (7) is a seal, preferably an I-ring seal, which is, in particular, arranged around the shaft (5).

11. Turbomachine according to one Claims 6 to 10, **characterized in that** the pressure-transmitting partial area (A1, A3) for thrust compensation at least partially comprises an end face of the inner casing.

12. Turbomachine according to one of Claims 6 to 11, **characterized in that** the pressure-transmitting partial area (A1, A3) for thrust compensation can be subjected to the inlet pressure (P1) or to a pressure from the interior of the inner casing (2).

## Revendications

1. Procédé pour compenser la poussée axiale d'une turbomachine (1) ayant un carter (3) extérieur et un carter (2) intérieur et un support d'aubes directrices, notamment d'une turbomachine en construction en pot, la pression d'un fluide (4) passant dans la turbomachine produisant une force axiale dans la direction longitudinale de l'arbre (5) au moins sur le carter (2) intérieur, et l'extérieur d'une partie du carter (2) intérieur étant sollicité par une pression afin de compenser la poussée axiale,
**caractérisé en ce qu'**au moins une première surface (A1+A3) de l'extérieur de la partie du carter (2) intérieur destinée à compenser la poussée axiale est subdivisée en deux surfaces (A1, A3) partielles de compensation de la poussée axiale, qui sont chacune soumis à une pression (P1, P3) différente, uns délimitation entre les deux pressions (P1, P3) étant produite par au moins un moyen (7), notamment un joint d'étanchéité.

2. Procédé suivant la revendication 1, **caractérisé en ce que** le moyen (7) lui-même, notamment un Joint d'étanchéité annulaire en 1, est soumis à une pression (P1, P3), notamment chargé en pression.

3. Procédé suivant la revendication 1 ou 2, **caractérisé en ce que** la pression (P1, P3) agissant respectivement sur les deux surfaces (A1, A3) partielles est appliquée entre le carter (2) intérieur et le carter (3) extérieur.

4. Procédé suivant l'une des revendications précédentes, **caractérisé en ce que** la pression (P1, P3) agissant sur la surface (A1, A3) partielle de l'extérieur de la partie du carter (2) intérieur est réglée en fonction d'une condition de service respective de la turbomachine.

5. Procédé suivant l'une des revendications précédentes, **caractérisé en ce que** la pression (P1, P3) est appliquée sur une face frontale du carter (2) intérieur.

6. Turbomachine (1) ayant un carter (3) extérieur et un carter (2) intérieur et un support d'aubes directrices, notamment turbomachine en construction en pot, la pression (P2) de sortie d'un fluide (4) passant dans la turbomachine (1) produisant une force axiale dans la direction longitudinale de l'arbre (5) au moins sur le carter(2) intérieur,
**caractérisée en ce qu'**un moyen (7) sépare l'une de l'autre deux surfaces (A1, A3) partielles, transmettant la pression axiale, d'une première surface (A1+A3) sur l'extérieur d'une partie du carter (2) intérieur, les surfaces (A1, A3) partielles contribuant respectivement à une compensation (5) de la poussée axiale.

7. Turbomachine suivant la revendication 6, **caractérisée en ce que** les deux surfaces (A1, A3) partielles transmettant la pression axiale peuvent être respectivement soumises à une pression (P1, P3) différente.

8. Turbomachine suivant la revendication 7, **caractérisée en ce que** le moyen (7) peut être soumis à une pression (P1, P3), notamment simultanément à deux pressions différentes.

9. Turbomachine suivant la revendication 7 ou 8, **caractérisée en ce que** le moyen (7) est disposé entre le carter (2) intérieur et le carter (3) extérieur, notamment de telle sorte qu'il est en contact direct avec le carter (2) intérieur et le carter (3) extérieur.

10. Turbomachine suivant l'une des revendications 6 à 9, **caractérisée en ce que** le moyen (7) est un joint d'étanchélté, de préférence un joint d'étanchéité annulaire en 1, qui est notamment disposé tout autour de l'arbre (5).

11. Turbomachine suivant l'une des revendications 6 à 10, **caractérisée en ce que** la surface (A1, A3) partielle transmettant la pression, destinée à compenser la poussée, comprend au moins une partie d'une face frontale du boîtier intérieur.

12. Turbomachine suivant l'une des revendications 6 à 11, **caractérisée en ce que** la surface (A1, A3) partielle transmettant la pression, destinée à compenser la poussée, peut être soumise à la pression (P1) d'entrée ou à une pression provenant de l'intérieur du carter (2) intérieur.
